# EUROPÄISCHE PATENTSCHRIFT

(11) **EP 0 385 360 B1**
(45) Veröffentlichungstag und Bekanntmachung des Hinweises auf die Patenterteilung: **04.05.1994**
(21) Anmeldenummer: 90103720.0
(22) Anmeldetag: 26.02.1990
(51) Int. Cl.: E05C 9/02

(54) **Blockiereinichtung eines Türflügels**
Door locking device
Fermeture pour porte

(30) Priorität: 01.03.1989 YU 445/89
(43) Veröffentlichungstag der Anmeldung: 05.09.1990
(73) Patentinhaber: KOVINOPLASTIKA LOZ Industrija kovinskih in plasticnih izdelkov p.o. Loz, YU-61386 Stari trg pri Lozu (YU)
(72) Erfinder: Obreza, Ivan, Dipl.-Ing., YU-61386 Stari trg pri Lozu (YU); Malnar, Slavko, YU-51307 Prezid (YU); Strle, Dusan, YU-61386 Stari trg pri Lozu (YU)
(74) Vertreter: Viering, Jentschura & Partner

(56) Entgegenhaltungen:
- EP-A- 0 278 704
- DE-A- 3 603 962

## Beschreibung

Die Erfindung bezieht sich auf eine Blockiereinrichtung eines Türflügels gemäß dem Oberbegriff des Anspruchs 1.

Bekannt ist eine derartige Blockiereinrichtung aus der DE-A-3 603 962. Durch Drehen der Fallennuß mittels einer Handhabe im Uhrzeigersinn werden über die Bindeplatte die Treibstangen in ihre Sperrstellung verstellt, wohingegen durch Drehen der Fallennuß entgegen dem Uhrzeigersinn die Falle ohne Betätigung der Treibstangen zurückgezogen wird.

Durch die Erfindung wird die Aufgabe gelöst, eine Blockiereinrichtung eingangs erwähnter Art zur Blockierung eines Türflügels zu schaffen, wobei die Blockiereinrichtung insbesondere für schmale Tragrahmen aufweisende Türflügel geeignet ist.

Diese Aufgabe wird durch die Merkmale im Anspruch 1 gelöst. Bevorzugte Ausgestaltungen der Erfindung sind in den Ansprüchen 2 bis 4 angegeben.

Ein Ausführungsbeispiel der Erfindung ist im folgenden anhand der Zeichnung näher beschrieben. Darin zeigen:
- Fig. 1: eine erfindungsgemäße Blockiereinrichtung bei teilweise abgenommener Gehäusedecke mit Riegel und Treibstangen in Offenstellung;
- Fig. 2: einen Schnitt der erfindungsgemäßen Blockiereinrichtung nach der Linie II-II in Fig. 1;
- Fig. 3: einen Schnitt nach der Linie III-III in Fig. 1;
- Fig. 4: eine der Fig. 1 entsprechende Darstellung, bei zurückverlegter Falle;
- Fig. 5: ebenfalls eine der Fig. 1 entsprechende Darstellung mit Riegel und Treibstangen in Sperrstellung und
- Fig. 6: eine Treibstange der erfindungsgemäßen Blockiereinrichtung.

Die erfindungsgemäße Blockiereinrichtung eines Türflügels weist ein längskastenförmiges Gehäuse 1 auf, das seitlich von Seitenwänden 1a, 1b und 1c begrenzt und mit einem Gehäusedeckel 2 abgedeckt ist. Im Bereich des Diagonalenkreuzungspunktes des Gehäuses 1 sind sowohl das letztere als auch der Gehäusedeckel 2 mit einem Durchgangsloch 3, in welchem eine rollenförmige Fallennuß 4 drehbar gelagert ist, versehen. Diese weist ein hinsichtlich ihrer Drehachse symmetrisch ausgebildetes Durchgangsloch 5 mit quadratischem Querschnitt auf, das mit einer nicht dargestellten Handhabe zusammenwirkt. Die Fallennuß 4 ist einstückig mit dem Hebel 6, der senkrecht zur Körperachse der Fallennuß 4 angeordnet ist, und dem Bart 7 ausgestattet, der im Bereich diametral zum Hebel 6 auf der Fallennuß 4 angeordnet ist. Die Fallennuß 4 ist im Gehäuse 1 derart angeordnet, daß der Hebel 6 der Stulpschiene 8 zugewandt ist, die auf dem Gehäuse 1 längs dessen ersten Längsseite angeordnet ist. Der Hebel 6 der Fallennuß 4 ist im wesentlichen als eine in der Ebene senkrecht zur Körperachse der Fallennuß 4 ausgebildete Trapezplatte ausgestaltet, die mit einer auf ihrer Oberfläche liegenden Wölbung 9 versehen ist, wobei der Hebel 6 mit seiner ersten Seite integral mit der Fallennuß 4 verbunden ist und die zweite, gegebenenfalls die obere Seite, eine Abstoßflanke 10 und deren gegenüberliegende, gegebenenfalls die untere Seite, eine Abstoßflanke 11 bildet. Die Wölbung 9 weist an der der Abstoßflanke 10 zugewandten Seite eine Abstoßfläche 12 und an der der Abstoßflanke 11 zugewandten Seite eine Abstoßfläche 13 auf.

Im Bereich unter der Flanke 11 ist senkrecht zum Gehäuse 1 ein Hebel 15 angeordnet, der auf dem Zapfen 14 drehbar gelagert ist und mit der Abstoßfläche 13 der Wölbung 9 und dem rollenförmigen Teil der Fallennuß 4 zusammenwirkt. In Längsrichtung des Gehäuses 1, an der Halbierungslinie der Fallennuß 4, ist ein Festzapfen 16 angeordnet, der zur Befestigung der Gehäusedeckel 2 auf dem Gehäuse 1 dient. Weiterhin ist in Richtung der genannten Halbierungslinie und im Bereich der Seitenwand 1c des Gehäuses 1 ein Stehbolzen 17 angeordnet, auf den eine Biegefeder 18 aufgesteckt ist. Im Bereich des Gehäuses 1, das näher zur Stulpschiene 8 liegt, und in Längsrichtung des Gehäuses 1 ist ein Festzapfen 19 angeordnet. Auf der von der Stulpschiene 8 abgewandten Seite des Festzapfens 19 und in Längsrichtung des Gehäuses 1 ist senkrecht zum letzeren ein Führungszapfen 20 angeordnet. Im Bereich der Seitenwand 10 und in Längsrichtung unter dem Stehbolzen 17 ist ein weiterer Führungszapfen 21 angeordnet. Auf dem Führungszapfen 20, 21 ist ein Schieber 22 verschiebbar angeordnet, der über den Führungszapfen 20 mit einem länglichen Durchgangsloch 23, das in Längsrichtung des Gehäuses 1 angeordnet ist, zusammenwirkt. Der Schieber 22 wirkt mit dem Führungszapfen 21 über ein längliches Durchgangsloch 24 zusammen, das wie das Durchgangsloch 23 ausgerichtet ist. Der Schieber 22 ist außerdem auch mit einem U-förmigen Durchgangsloch 25 (Fig. 5) versehen, das mit einem Gleitzapfen 26, der senkrecht zu einem Riegel 27 angeordnet ist, zusammenwirkt. Der Riegel 27 ist als eine rechteckige Platte ausgebildet, die flach auf den Schieber 22 aufgelegt ist und einen quer zum Gehäuse 1 ausgerichteten Längsschlitz 28 aufweist, der mit dem Führungszapfen 20 zusammenwirkt. Mit der Seite, die parallel zum Längsschlitz 28 verläuft, wirkt der Riegel 27 einerseits mit der Biegefeder 18 zusammen, andererseits bildet er aber eine Spielpassung mit dem Festzapfen 19. Der Riegel 27 ist in Richtung von derjenigen Halbierungslinie des Führungszapfens 20, die mit der Stulpschiene 8 parallel ist, gegen die Stulpschiene 8 mit einer Erhöhung 29 (Fig. 3) ausgestattet, die eine im Bereich der Stulpschiene 8 im Querschnitt quadratförmige Blockierrinne 30 aufweist, die sich parallel zur Stulpschiene 8 vom unteren Rand des Riegels 27 bis zum Bereich des Längsschlitzes 28 erstreckt. Weiterhin weist der Riegel 27 an dem genannten unteren Rand und in Richtung weg von der Erhöhung 29 eine stetig gekrümmte Fläche 31 auf. Die Seite des Riegels 27, die an der der Seitenwand 1c zugewandten Seite liegt, ist im Mittelbereich ihrer Längsdimension mit einer Ausnehmung 32 ausgestattet, die mit einem Führungszapfen 21 zusammenwirkt. Auf der zu der Stulpschiene 8 parallelen Halbierungslinie des Durchgangsloches 3 und in Längsrichtung des Gehäuses 1 ist im letzteren ein Durchgangsloch 33 ausgebildet, dessen Umriß einem darin eingesetzten Schließzylinder 34 entspricht, der mit einem Schließbart 35 ausgerüstet ist. Weiterhin ist im Bereich der Stulpschiene 8 und längs unter dem Riegel 27 ein Festzapfen 36 angeordnet.

Im Bereich der Seitenwand 1c und quer zur Symmetrierlinie der Fallennuß 4 ist knapp an der Wand 1c ein Schieber 37 gleitend verschiebbar angeordnet, der mittels einer Führung 38 geführt ist, die am gegenüberliegenden Ende mit einem Fußanschlag 39 abgeschlossen ist. Zwischen dem letzteren und dem Schieber 37 ist eine Schraubenfeder 40 angeordnet, die den Fußanschlag 39 an den Stehbolzen 41 und den Anschlag 37 an den Bart 7 der Fallennuß 4 drückt. Ein zu dem Festzapfen 16 analoger Festzapfen 42 ist symmetrisch zur genannten Halbierungslinie der Fallennuß 4 angeordnet. In der Längssymmetrielinie des Zapfens 14 ist in Längsrichtung gegen die Seitenwand 1a ein auf dem Zapfen 43 drehbar gelagerter Hebel 44 angeordnet, der mit dem Rotationskörper der Fallennuß 4 und mit der Abstoßfläche 12 der Wölbung 9 zusammenwirkt. An der Längssymmetrielinie der Fallennuß 4 und oberhalb des Zapfens 42, in Längsrichtung gesehen, ist am Gehäuse 1 ein Stehbolzen 45 angeordnet, der als Führung einem Fallenschwanz 46 einer Falle 47 dient. Die letztere ist translatorisch und in Querrichtung zum Gehäuse 1 in einem nicht näher dargestellten Ausschnitt der Stulpschiene 8 geführt, durch welche die Falle ragt, die mittels einer Schraube 48 am ersten, senkrecht zum Fallenschwanz 46 stehenden Schenkel 49 befestigt ist. Der Fallenschwanz 46 ist an seiner von der Falle 47 abgewandten Seite mit einem weiteren senkrecht zum Fallenschwanz 46 stehenden Schenkel 50 ausgebildet. Dieser wirkt mit dem ersten Ende einer Biegefeder 51 zusammen, wobei ihr zweites Ende auf einem am Gehäuse 1 angeordneten Festzapfen 52 aufgewickelt ist. Auf den Fallenschwanz 46 der Falle 47 ist eine flache Schubstange 53 platt aufgelegt, die mit ihrem ersten Ende mit der Abstoßflanke 10 der Fallennuß 4 zusammenwirkt. Am anderen Ende der Schubstange 53 ist eine Druckschraubenfeder 54 angeordnet, die mit ihrem gegenüberliegenden Ende in einen Federanschlag 55 eingespannt ist, der an die Seitenwand 1a des Gehäuses 1 angepreßt ist. Die Feder 54 drückt auf die mit einem Absatz 56 versehene Schubstange 53 gegen den Stehbolzen 45, der als ein Begrenzungsanschlag des Vorschubes der Schubstange 53 dient. Im Bereich der Befestigung der Feder 54 an der Schubstange 53 ist die letztere mit einem länglichen Durchgangsloch 57 ausgestattet, das längs der Schubstange 53 ausgerichtet ist. Im Raum zwischen dem Gehäuse 1 und der Schubstange 53 und längs oberhalb der Falle 47 ist ein zweischenkliger Schubhaken 58 angeordnet, der an einem Zapfen 59 (Fig. 5) drehbar gelagert ist. Der erste, engere Schenkel des Schubhakens 58 wirkt mit einer Ausnehmung 60 des Fallenschwanzes 46 zusammen, der zweite, breitere Schenkel des Hakens 58 wirkt aber mit einem darauf angordneten Gleitzapfen 61 mit dem Durchgangsloch 57 der Schubstange zusammen.

Im Bereich zwischen der Fallennuß 4 und der Stulpschiene 8 ist flach über die Schubstange 53 und die Hebel 15, 44 eine Bindeplatte 62 aufgelegt. Diese ist an ihrem der Seitenwand 1a des Gehäuses zugekehrten Ende mit einem Zahn 63 ausgestattet, der in eine entsprechende Ausnehmung 64 der ersten Treibstange 65 eingreift. An ihrem der Seitenwand 1a des Gehäuses 1 abgewandten Ende ist die Bindeplatte 62 mit einem Zahn 66 ausgerüstet, der in eine Ausnehmung 67 der zweiten Treibstange 68 eingreift. Die Bindeplatte 62 ist weiterhin über den Zapfen 14 mit dem Hebel 15 und über den Zapfen 43 mit dem Hebel 44 verbunden. Im Bereich längs oberhalb des Zapfens 59, zwischen der Schubstange 53 und der Bindeplatte 62, ist noch ein Festzapfen 69 angeordnet. Die Treibstange 68 ist im Bereich des Weges des Riegels 27 mit einem länglichen Durchgangsloch 70 versehen, wobei im Bereich der Mitte der Längsdimension des Durchgangsloches 70 ein einwärts zu der Treibstange 68 gekehrter Zahn 71 ausgebildet ist, der mit der Blockierrinne 30 des Riegels 27 zusammenwirkt.

Die erfindungsgemäße Einrichtung funktioniert folgenderweise.

Falls die Treibstangen 65, 68 nicht verriegelt sind (Fig. 1), ist auch das Blockieren mittels des Riegels 27 verhindert, da sich der Zahn 71 der Treibstange 68 in der Blockierrinne 30 des Riegels 27 befindet, wodurch die Verlagerung des letzteren verhindert ist. Beim Öffnen der nicht dargestellten Tür (Fig. 4) wird mittels einer nicht dargestellten Handhabe die Fallennuß 4 derart betätigt, daß die letztere um ihre Körperachse in Richtung des Pfeiles A gedreht wird. Die Abstoßflanke 10 des Hebels 6 der Fallennuß 4 drückt dabei an die Schubstange 53, die translatorisch gegen die Seitenwand 1a des Gehäuses 1 verlagert wird, wobei gleichzeitig auch die Druckfeder 54 zusammengedrückt wird. Die Schubstange 53 drückt mittels der Wand des Durchgangsloches 57 an den Gleitzapfen 61, der den Schubhaken 58 um den Zapfen 59 verdreht, wobei der erste engere Schenkel des Hakens 58 die Falle 47 in den Innenraum des Gehäuses 1 hineinschiebt. Der Schenkel 50 des Fallenschwanzes 46 spannt dabei die Biegefeder 51. Wenn die Handhabe losgelassen wird, wird die zusammengedrückte Feder 54 befreit, wobei letztere über die Schubstange 53 auf die Abstoßflanke 10 der Fallennuß 4 wirkt, die in den in Fig. 1 angedeuteten Ausgangspunkt zurückgebracht wird. Die Biegefeder 61 bringt dabei die Falle 47 in ihren Ausgangspunkt.

Falls die Tür auch mittels des Riegels 27 blockierbar sein soll, wird die nicht dargestellte Handhabe aufwärtsgedrückt, wobei sich die Fallennuß 4 um ihre Körperachse in Richtung des Pfeiles B (Fig. 5) verdreht. Der Hebel 15 wird dabei über die Abstoßfläche 13 der Wölbung 9 auf dem Hebel 6 der Fallennuß 4 abgerollt, wobei sich die Bindeplatte 62 über die letztere und den Zapfen 14 verschiebt. Da diese mit ihrem ersten Zahn 63 mit der ersten Treibstange 65 im Eingriff steht, zieht sie die letztere hinunter, d.h. in Richtung gegen die Falle 47, wodurch die nicht dargestellte Tür an ihrer oberen Seite blockiert ist. Die Bindeplatte 62 steht mit ihrem zweiten Zahn 66 mit der Treibstange 68 im Eingriff, welche sie nach unten drückt, d.h. in Richtung weg von der Fallennuß 4. Durch die Verschiebung der Treibstange 68 gelangt auch der Zahn 71 aus dem Eingriff mit der Blockierrinne 30 des Riegels 27, wodurch ermöglicht wird, daß über den Schießbart 35 des Schließzylinders 34 auf die krümmungsförmige Fläche 31 des Riegels 27 eingewirkt wird. Der letztere wird dadurch in die Blockierlage verschoben. In dieser mit dem Riegel 27 blockierten Lage ist das Verschieben der Treibstangen 65, 68 verhindert, da der an dem Riegel 27 anliegende Zahn 71 der Treibstange 68 das Verschieben der Bindeplatte 62 und dadurch der Treibstangen 65, 68 verhindert, falls man die Fallennuß 4 mittels der Handhabe in Richtung entgegen dem Pfeil B zu verschieben versucht.

## Patentansprüche

1. Blockiereinrichtung eines Türflügels, die mittels einer im Gehäuse (1) angeordneten Fallennuß (4) gegensinning verlagerbare und in dem Gehäuse (1) geführte Treibstangen (65, 68) aufweist, wobei im Bereich zwischen einer Fallennuß (4) und einer Stulpschiene (8) eine Bindeplatte (62) angeordnet ist und die Bindeplatte (62) an ihrem der Seitenwand (1a) des Gehäuses (1) zugewandten Ende mit einem Zahn (63) ausgestattet ist, der in eine Ausnehmung (64) einer ersten Treibstange (65) eingreift, und am anderen Ende die Bindeplatte (62) mit einem Zahn (66) versehen ist, der in eine Ausnehmung (67) einer zweiten Treibstange (68) eingreift, dadurch gekennzeichnet, daß an der flach über eine Schubstange (53) gelegten Bindeplatte (62) zwei Zapfen (14, 43) befestigt sind, an denen zwei Hebel (15, 44) drehbar gelagert sind, die mit Abstoßflanken (12, 13) einer Wölbung der Fallennuß (4) zusammenwirken.

2. Blockiereinrichtung nach Anspruch 1, dadurch gekennzeichnet, daß auf der unteren Treibstange (68) im Bereich des Weges eines Riegels (27) in Längsrichtung der Treibstange (68) ein länglicher Durchgangsschlitz (70) ausgebildet ist, wobei im Bereich der Mitte ihrer Längsdimension ein einwärts der Treibstange (68) gekehrter Zahn (71) ausgebildet ist, der mit einer im Querschnitt quadratförmigen Blockierrinne (30) zusammenwirkt, die in einer Erhöhung (29) des Riegels (27) ausgebildet ist, wobei sich die Blockierrinne (30) parallel zur Treibstange (68) vom unteren Rand des Riegels (27) bis zum Bereich des Längsschlitzes (28) erstreckt, der in einem flach unter dem Riegel (27) angeordneten Schieber (22) ausgebildet ist.

3. Blockiereinrichtung nach Ansprüchen 1 und 2, dadurch gekennzeichnet, daß die flache Schubstange (53) platt auf einem Fallenschwanz (46) einer Falle (47) aufgelegt ist, wobei die erstere mit ihrem ersten Ende mit einer Abstoßflanke (10) der Fallennuß (4) zusammenwirkt, und am anderen Ende der Schubstange (53) eine Druckschraubenfeder (54) angeordnet ist, die mit ihrem gegenüberliegenden Ende in einen Federanschlag (55) eingespannt ist und an einen Absatz (56) der Schubstange (53) gegen einen Stehbolzen drückt, daß im Bereich der Befestigung der Feder (54) an der Schubstange (53) die letztere mit einem länglichen Durchgangsloch (57) versehen ist, wobei im Raum zwischen dem Gehäuse (1) und der Schubstange (53) und längs zwischen der Falle (47) auf einem Zapfen (59) ein drehbar gelangerter Schubhaken (58) angeordnet ist, dessen erster engerer Schenkel mit einer Ausnehmung (60) des Fallenschwanzes (46) zusammenwirkt und dessen zweiter breiterer Schenkel über einen am Haken (58) angeordneten Gleitzapfen (61) mit dem Durchgangsloch (57) der Schubstange (53) zusammenwirkt.

4. Blockiereinrichtung nach Ansprüchen 1 bis 3, dadurch gekennnzeichnet, daß im Bereich einer Seitenwand (1c) des Gehäuses (1), knapp daran und oberhalb der Quersymmetrielinie der Fallennuß (4) ein Schieber (37) gleitend und verschiebbar angeordnet ist, der mittels einer Führung (38) geführt und am gegenüberliegenden Ende mit einem Fußanschlag (39) abgeschlossen ist, wobei zwischen dem letzteren und dem Schieber (37) eine Schraubenfeder (40) angeordnet ist, die gegen den Stehkolben (41) drückt, wobei der Fußanschlag (39) gegen einen Bart (7) der Fallennuß (4) drückt.

## Claims

1. Door locking device comprising sliding bars (65, 68) guided by a casing (1) and countermovable by means of a follower (4) arranged in said casing (1), in the area between the follower (4) and a head-on bar (8) there being arranged a brace plate (62) which at that end thereof facing the side wall (1a) of the casing (1) is provided with a cog (63) mating into a recess (64) of a first sliding bar (65), said brace plate (62) at the other end thereof being provided with a cog (66) mating into a recess (67) of a second sliding bar (68), characterized in that two tenons (14, 43) are attached to the brace plate (62) evenly laid over a driving rod (53) whereby two levers (15, 44) are pivoted on said tenons, the former cooperating with shifting flanks (12, 13) of a protrusion (9) of the follower (4).

2. Door locking device according to claim 1, characterized in that on the lower sliding bar (68) in the area of the passage of a bolt (27) therethrough and in longitudinal direction of the sliding bar (68) there is formed an oblong through slot (70), in the central area of the lengthwise dimension thereof there being formed a cog (71) facing toward the inside of the sliding bar (68), said cog cooperating with a blocking groove (30) having a quadratic cross-section and formed in a lobe (29) of the bolt (27), said blocking groove extending in parallel to the sliding bar (68) from the lower edge of the bolt (27) to the area of an elongated slot (28) formed in a slider (22) which is arranged evenly under the bolt (27).

3. Door locking device according to claims 1 and 2, characterized in that the flat driving rod (53) is laid down evenly onto a slider (46) of a latch bolt (47), with its first end said driving rod cooperating with a shifting flank (10), on the other end of said driving rod there being arranged a helical compression spring (54) which is with the opposite side thereof fixed in a spring stop (55) and on a step (56) of the driving rod (53) presses against a stud (45), that in the area of the attachment of the spring (54) to the driving rod (53) the latter is provided with an oblong through bore (57), whereby in the space between the casing (1) and the driving rod (53) and lengthwise between the latch bolt (47) there is arranged a driving hook (58) pivoted on a tenon (59), the first narrower wing of said driving hook cooperating with a recess (60) of the latch bolt slider (46) and being by means of a sliding tenon (61) arranged on the driving hook (58), the second wider wing of said driving hook cooperating with the through bore (57) of the driving rod (53).

4. Door locking device according to claims 1 to 3, characterized in that in the area of a side wall (1c) of the casing (1) close to it and above the transverse symmetric line of the follower (4) there is slidingly and displaceably arranged a slider (37) guided by means of a guide (38) and at the opposite end thereof terminated by means of a foot-like stop (39), between the latter and the slider (37) there being arranged a helical compressing spring (40) pressing against a stud (41) and the foot-like stop (39) pressing against a bit (7) of the follower (4).

## Revendications

1. Dispositif de verrouillage d'un panneau de porte, qui présente une noix de pêne (4) déplaçable dans les deux sens, disposée au milieu d'un boîtier (1) et des bielles guidées (65, 68) dans le boitier (1), tandis que dans la zone entre une noix de pêne (4) et une bande emboutie (8) est disposée une plaque de liaison (62), la plaque de liaison (62) étant, à son extrémité tournée vers la paroi latérale (1a) du boîtier (1), munie d'une dent (63) qui s'accroche dans un évidement (64) d'une première bielle guidée (65) et étant, à l'autre extrémité de la plaque de liaison (62), pourvue d'une dent (66) qui s'accroche dans un évidement (67) d'une seconde bielle guidée (68), caractérisé en ce que sur la plaque de liaison (62) posée à plat à travers un levier de commande (53) sont fixés deux pivots (14, 43) sur lesquels sont disposés à rotation deux leviers (15, 44) qui coopèrent avec les surfaces de butée (12, 13) d'un bombement de la noix de pêne (4).

2. Dispositif de verrouillage selon la revendication 1, caractérisé en ce que, dans la zone du parcours d'un organe de verrouillage (27), une fente allongée de passage (70) est réalisée sur la bielle guidée inférieure (68) dans le sens de la longueur de la bielle guidée (68), tandis que dans la zone médiane de sa dimension longitudinale, une dent (71) tournée vers l'intérieur de la bielle guidée (68) coopère avec une rainure de verrouillage (30) de section carrée, qui est pratiquée dans une surépaisseur (29) de l'organe de verrouillage (27), la rainure de verrouillage (30) s'étendant parallèlement à la bielle guidée (68) depuis le bord inférieur de l'organe de verrouillage (27) jusqu'à la zone de la rainure allongée (28) qui est pratiquée dans un coulisseau disposé à plat sous l'organe de verrouillage (27).

3. Dispositif de verrouillage selon les revendications 1 et 2, caractérisé en ce que le levier de commande plat (53) est déposé à plat sur une queue de pêne (46) d'un pêne (47), le premier coopérant par sa première extrémité avec une surface de butée (10) de la noix de pêne (4) et qu'à l'autre extrémité du levier de commande (53) est disposé un ressort hélicoïdal de compression (54), qui est mis sous tension à son extrémité supérieure sur une butée de ressort (55) et repousse un boulon fixe sur un épaulement (56) du levier de commande (53), tandis que dans la zone de fixation du ressort (54) au levier de commande (53), ce dernier est pourvu d'un trou de passage allongé (57), et que dans l'espace entre le boîtier (1) et le levier de commande (53) et en longueur entre le pêne (47), un crochet de poussée (58) allongé est disposé à rotation sur un goujon (59), dont la première aile plus étroite coopère avec un évidement (60) de la queue de pêne (46) et la seconde aile plus large coopère avec le trou de passage (57) du levier de commande (53) par un pivot de glissement (61) disposé sur le crochet (58).

4. Dispositif de verrouillage selon les revendications 1 à 3, caractérisé en ce que, dans la zone de la paroi latérale (1c) du boîtier (1), juste contre celle-ci et au-dessus de la ligne de symétrie transversale de la noix de pêne (4), est disposé un coulisseau (37) coulissant et ajustable, qui est guidé au moyen d'un guide (38) et est bloqué à son extrémité opposée par un arrêt de butée (39), et où un ressort hélicoïdal (40) est disposé entre ce dernier et le coulisseau (37) qui repousse le boulon fixe (41), l'arrêt de butée (39) repoussant un panneton du pêne (7) de la noix de pêne (4).
